# FASCICULE DE BREVET EUROPEEN

(11) **EP 1 145 389 B1**
(45) Date de publication et mention de la délivrance du brevet: **02.10.2002**
(21) Numéro de dépôt: 99968805.4
(22) Date de dépôt: 20.12.1999
(51) Int. Cl.: H01R 43/048, H01R 43/052

(54) **UNITE DE SERTISSAGE AUTOMATIQUE DE NAPPES DE CABLES PLATS FLEXIBLES ET PROCEDE DE SERTISSAGE CORRESPONDANT**
AUTOMATISCHE KRIMPVORRICHTUNG FÜR FLEXIBLE FLACHBANDKABEL UND HERSTELLUNGSVERFAHREN
UNIT FOR AUTOMATICALLY CRIMPING FLEXIBLE FLAT CABLE LAYERS AND CORRESPONDING CRIMPING METHOD

(30) Priorité: 23.12.1998 FR 9816332
(43) Date de publication de la demande: 17.10.2001
(73) Titulaire: Siemens Automotive EEDS Systems, 31036 Toulouse Cedex 01 (FR)
(72) Inventeur: HELLEMANS, Roel, F-31170 Tournefeuille (FR)
(74) Mandataire: Berg, Peter
(86) Numéro de dépôt international: EP9910119
(87) Numéro de publication internationale: WO00039899

(56) Documents cités:
- EP-A- 0 167 985
- EP-A- 0 413 655
- DE-U- 9 307 220
- US-A- 4 126 935
- US-A- 4 217 977

## Description

La présente invention concerne une unité de sertissage automatique de nappes de câbles plats flexibles et un procédé de sertissage correspondant.

Il est déjà connu d'utiliser des câbles plats de grande longueur pour réaliser des connections électriques à l'intérieur d'un véhicule automobile. Ces câbles plats ont l'avantage de présenter une épaisseur restreinte et donc de pouvoir se glisser derrière l'habillage interne du véhicule sans en détruire l'esthétique. En outre, les câbles plats sont plus légers que les câbles ronds et moins onéreux. Bien entendu, comme pour les câbles ronds (qu'ils remplacent), ils sont munis de connecteurs à l'extrémité de chacune de leurs branches.

Le sertissage de ces connecteurs est une opération longue et délicate. Pour des raisons de complexité des torons de câbles, ce sertissage est souvent fait de manière manuelle. La mise en place de la branche à sertir dans le poste de sertissage est ainsi couramment réalisée par une opératrice. Ceci conduit à des erreurs de montage inévitables, et très peu de torons de câbles sont réalisés correctement du premier coup. Un tel processus de réalisation du sertissage nécessite la mise en place de contrôles systématiques de chaque toron, ce qui augmente d'autant le temps de fabrication.

Le but de la présente invention est de créer une unité de sertissage dans laquelle la mise en place de la branche à sertir dans le poste de sertissage est réalisée automatiquement. On cherche également à garantir que les branches mises en place dans un poste de sertissage sont toujours les bonnes. Ceci permet de diminuer les contrôles à effectuer et réduit le temps de fabrication de la nappe de câbles plats.

A cet effet, la présente invention concerne une unité de sertissage automatique de nappes de câbles plats flexible, la dite nappe comportant au moins une branche sur laquelle un connecteur est à sertir, la dite unité étant caractérisée en ce qu'elle comporte :
- un plateau de guidage sur lequel circule la nappe de câbles plats,
- une pluralité de postes de sertissage disposés de manière verticalement décalée à l'aplomb du plan du plateau de guidage et adaptés pour sertir un connecteur à l'extrémité d'une branche, et
- une pluralité de rampes basculantes présentant une première extrémité au niveau du plan du plateau de guidage lorsqu'elles sont à l'état basculé, et une seconde extrémité au niveau d'un poste de sertissage, la dite rampe étant disposée en sens inverse du déplacement de la nappe, chaque rampe étant adaptée pour basculer, sur commande, vers le plateau de guidage de telle sorte qu'une branche prédéterminée de la nappe suive la rampe qu'elle rencontre sur son trajet lors de son déplacement et se dirige vers un des postes de sertissage pour y recevoir un connecteur.

De manière avantageuse, le basculement de la rampe permet de garantir que seule la branche de la nappe se trouvant en face de cette rampe sera amenée vers le poste de sertissage correspondant. Selon l'invention, il n'est pas nécessaire de prévoir un moyen d'entraînement spécifique de la branche à sertir. En effet, la nappe est suffisamment rigide pour que la branche à sertir soit entraînée en même temps que la nappe elle-même.

Bien entendu, en fonction de la configuration de la nappe de câbles plats à réaliser, les rampes, permettant d'amener chacune des branches à sertir vers un poste de sertissage, présentent une plus moins grande largeur. En effet, parfois la branche à sertir ne contient que deux pistes, parfois elle en contient un grand nombre (une dizaine ou plus). Dans ce cas, la largeur de la rampe est chaque fois adaptée pour diriger la totalité des pistes constituant la branche à sertir vers le poste de sertissage. En conséquence, les rampes selon l'invention ne présentent pas toutes la même largeur. En outre, la largeur de chaque rampe est modifiable en fonction de la nappe à réaliser. A cet effet, chaque poste de sertissage possède un jeu de rampes de diverses largeurs. A chaque fois qu'une série de nappe est à réaliser, les rampes appropriées sont placées devant chaque poste de sertissage.

Avantageusement, le basculement d'une rampe est programmable dans le temps. Les divers connecteurs peuvent être placés l'un après l'autre sur chacune des branches ou être sertis en même temps.

D'autres objets, caractéristiques et avantages de la présente invention ressortiront d'ailleurs de la description qui suit, à titre d'exemple non limitatif, en référence aux dessins annexés dans lesquels :
- les figures 1a et 1b sont des vues schématiques montrant une nappe de câbles plats sur laquelle des connecteurs sont à sertir,
- la figure 2 est une vue schématique de coté d'une unité de sertissage selon l'invention, et
- la figure 3 est une vue schématique de dessus de l'unité de sertissage selon la figure 2.

Les figures 1a et 1b montrent une nappe 10 de câbles plats à sertir. Pour les besoins de la description, cette nappe de câbles plats est extrêmement simple puisqu'elle est constituée de quatre pistes maintenues ensemble dans un connecteur commun 11 (à gauche sur le dessin). Cette nappe se partage en deux branches 12 de longueurs différentes constituées chacune de deux pistes. Un connecteur 13 est placé à l'extrémité de chacune de ces branches.

Comme le montre la figure 1b, ces branches sont destinées à prendre des directions différentes par pliage et à alimenter des accessoires placés dans le véhicule en des endroits distincts.

L'unité 20 de sertissage de connecteurs permettant de réaliser une telle nappe 10 est représentée aux figures 2 et 3.

Cette unité comporte trois postes de sertissage 14a, 14b, 14c (dans le cas particulier de la réalisation de la nappe représentée à la figure 2). Il est bien entendu que le nombre de postes de sertissage peut varier en fonction de la configuration des branches à sertir.

L'unité de sertissage comporte également un plateau de guidage 15 sur lequel est posée la nappe de câbles plats 10. Cette nappe de câbles plats est entraînée en déplacement le long d'un rail de guidage 16. Les moyens de déplacement de la nappe sont constitués par des rouleaux 17 pouvant être entraînés en rotation selon deux sens de rotation (sens horaire et anti-horaire). L'entraînement de la nappe se fait par frottement des rouleaux contre la nappe, ce qui a pour conséquence d'entraîner celle-ci vers la droite ou la gauche (sur le dessin), c'est à dire selon deux sens de déplacement opposés.

Chaque poste de sertissage est placé au-dessus de la nappe (de manière verticalement décalée), de telle sorte qu'une rampe basculante 18a, 18b, 18c qui lui est associée soit située à l'aplomb des pistes de la branche sur laquelle elle doit poser un connecteur.

A l'état de repos, les rampes basculantes 18a, b et c sont dans la position représentée en traits pleins à la figure 2. La nappe est donc entraînée par les rouleaux 17 et se déplace sans encombre en dessous des postes de sertissage 14a, b, c.

Le procédé de pose de sertissage automatique selon l'invention est décrit ci-après.

Le connecteur commun 11 est tout d'abord serti. Pour ce faire, la nappe 10 est amenée à l'aide des rouleaux 17 de telle sorte que son extrémité gauche soit disposée à droite de la rampe basculante 18a. Le basculement (traits pointillés, figure 2) de la rampe 18a vers le plateau de guidage est alors commandé. Ainsi, une première extrémité de cette rampe est disposée au niveau du plateau de guidage 15 (en contact avec ce plateau), tandis qu'une seconde extrémité de la rampe 18a est disposée au niveau du poste de sertissage 14a. Les rouleaux 17 sont alors entraînés en rotation de telle sorte que la nappe 10 soit entraînée vers la gauche. Comme la rampe 18a est inclinée dans le sens inverse du déplacement de la nappe, celle ci est déviée et dirigée vers le poste de sertissage. Dès que la nappe 10 est détectée comme étant en place dans le poste de sertissage 14a, le connecteur commun 11 est serti sur l'extrémité de la nappe. Une fois le connecteur serti, les rouleaux 17 entraînent la nappe 10 en sens inverse (c'est-à-dire vers la droite sur le dessin) de telle sorte que la nappe redescende du poste de sertissage 14a. Dès que la nappe repose totalement sur le plateau de guidage 15, la rampe basculante 18a est relevée en position de repos.

Les connecteurs 13 à placer à l'extrémité des branches 12 sont ensuite mis en place de manière analogue, en commandant le basculement des rampes 18b puis 18c, et en entraînant la nappe dans le sens approprié grâce aux rouleaux 17.

On notera que lorsque la nappe 10 est munie d'au moins un connecteur et qu'il est nécessaire de la déplacer, certains rouleaux 17 pourraient endommager le(s) connecteur(s) déjà posé(s). Pour éviter cela, les rouleaux 17 sont effaçables verticalement. Cet effacement peut être programmé. Ainsi, les rouleaux 17 n'endommagent pas les connecteurs déjà posés lorsqu'ils entraînent la nappe en déplacement.

Le procédé de sertissage selon la présente invention consiste à :
- entraîner en déplacement une nappe de câbles plats le long d'un plateau de guidage,
- commander le basculement d'au moins une rampe basculante, de sorte qu'au moins une branche de la nappe suive la rampe basculée et soit dirigée vers un poste de sertissage correspondant, et
- sertir un connecteur sur la branche lorsque la présence de celle-ci est détectée dans un poste de sertissage.

Bien entendu, la présente invention n'est pas limitée au mode de réalisation précédemment décrit. Ainsi, l'unité de sertissage selon la présente invention peut comporter une pluralité de postes de sertissage et une pluralité de rampes basculantes associées, ceci en fonction de la configuration des branches à sertir.

## Revendications

1. Unité (20) de sertissage automatique de nappes de câbles plats flexible (10), la dite nappe comportant au moins une branche (12) sur laquelle un connecteur (11, 13) est à sertir, la dite unité étant **caractérisée en ce qu'**elle comporte :
- un plateau de guidage (15) sur lequel circule la nappe de câbles plats (10),
- une pluralité de postes de sertissage (14a, 14b, 14c) disposés de manière verticalement décalée à l'aplomb du plan du plateau de guidage (15) et adaptés pour sertir un connecteur (11, 13) à l'extrémité d'une branche (12), et
- une pluralité de rampes basculantes (18a, 18b, 18c) présentant une première extrémité au niveau du plan du plateau de guidage lorsqu'elles sont à l'état basculé, et une seconde extrémité au niveau d'un poste de sertissage, la dite rampe étant disposée en sens inverse du déplacement de la nappe, chaque rampe étant adaptée pour basculer sur commande vers le plateau de guidage de telle sorte qu'une branche prédéterminée (12) de la nappe suive la rampe qu'elle rencontre sur son trajet lors de son déplacement et se dirige vers un des postes de sertissage pour y recevoir un connecteur (11, 13).

2. Unité de sertissage selon la revendication 1, **caractérisée en ce que** chaque rampe basculante (18a, 18b, 18c) est associée à un poste de sertissage déterminé (14a, 14b, 14c) vers lequel elle dirige une branche (12) de la nappe de câbles plats à sertir.

3. Unité de sertissage, selon la revendication 1 ou 2, **caractérisée en ce que** le plateau de guidage (15) entraîne la nappe selon deux directions de déplacement opposées.

4. Unité de sertissage selon l'une quelconque des revendications 1 à 3, **caractérisée en ce que** la nappe de câbles plats (10) est entraînée en déplacement sur le plateau de guidage par des rouleaux (17) présentant deux sens de rotation.

5. Unité de sertissage selon l'une quelconque des revendications précédentes **caractérisée en ce que** les rouleaux (17) entraînant la nappe en déplacement sont effaçables dans le sens vertical de manière à ne pas endommager les connecteurs (11, 13) sertis sur la nappe.

6. Procédé de sertissage mettant en oeuvre l'unité de sertissage (20) selon l'une quelconque des revendications précédentes, **caractérisé en ce qu'**il consiste à :
- entraîner en déplacement une nappe (10) de câbles plats le long d'un plateau de guidage (15),
- commander le basculement d'au moins une rampe basculante (18), de sorte qu'au moins une branche (12) de la nappe suive la rampe basculée et soit dirigée vers un poste de sertissage correspondant, et
- sertir un connecteur (11, 13) sur la branche lorsque la présence de celle ci est détectée dans un poste de sertissage (14).

## Patentansprüche

1. Einheit (20) zum automatischen Krimpen von flexiblen Flachkabelbändern (10), von denen jedes Band mindestens einen Zweig (12) aufweist, an dem ein Verbinder (11, 13) durch Krimpen zu befestigen ist, wobei die Einheit **dadurch gekennzeichnet ist, dass** sie aufweist:
- eine Führungsfläche (15), auf der das Flachkabelband (10) läuft,
- mehrere Krimpvorrichtungen (14a, 14b, 14c), die vertikal versetzt senkrecht zur Ebene der Führungsfläche (15) angeordnet sind und dazu dienen, einen Verbinder (11, 13) am Ende eines Kabelbandzweiges (12) durch Krimpen anzubringen, und
- mehrere schwenkbare Rampen (18a, 18b, 18c), die ein erstes und ein zweites Ende haben, von denen das erste Ende im verschwenkten Zustand auf Höhe der Ebene der Führungsfläche liegt und das zweite Ende auf Höhe einer Krimpvorrichtung liegt, wobei die Rampe im umgekehrten Richtungssinn bezüglich einer Verschiebung des Bandes angeordnet ist, jede Rampe gesteuert gegen die Führungsfläche so schwenkbar ist, dass ein vorgegebener Kabelbandzweig (12) der Rampe folgt, auf die er auf seiner Bahn bei seiner Verschiebung auftrifft, und sich zu einer der Krimpvorrichtungen bewegt, um dort einen Verbinder (11, 13) zu erhalten.

2. Einheit nach Anspruch 1, **dadurch gekennzeichnet, dass** jede schwenkbare Rampe (18a, 18b, 18c) einer vorgegebenen Krimpvorrichtung (14a, 14b, 14c) zugeordnet ist, zu der sie einen zu krimpenden Kabelbandzweig (12) lenkt.

3. Einheit nach Anspruch 1 oder 2, **dadurch gekennzeichnet, dass** die Führungsfläche (15) das Band in zwei entgegengesetzte Verschieberichtungen fördert.

4. Einheit nach einem der Ansprüche 1 bis 3, **dadurch gekennzeichnet, dass** das Flachkabelband (10) auf der Förderbahn durch Rollen (17) mit zwei Drehrichtungen gefördert wird.

5. Einheit nach einem der vorhergehenden Ansprüche, **dadurch gekennzeichnet, dass** die Rollen (17) zum Fördern des Bandes in vertikaler Richtung so verstellbar sind, dass sie die durch Krimpen am Band befestigten Verbinder (11, 13) nicht stören.

6. Krimpverfahren zum Betreiben der Krimpeinheit (20) nach einem der vorhergehenden Ansprüche, **dadurch gekennzeichnet, dass** es aus folgenden Schritten besteht:
- Fördern eines Flachkabelbandes (10) längs einer Führungsfläche (15),
- gesteuertes Verschwenken mindestens einer schwenkbaren Rampe (18) in der Weise, dass mindestens ein Kabelbandzweig (12) der verschwenkten Rampe folgt und zu einer entsprechenden Krimpvorrichtung gelenkt wird, und
- Krimpen eines Verbinders (11, 13) an dem Kabelbandzweig, wenn das Vorhandensein desselben in einer Krimpvorrichtung (14) detektiert wird.

## Claims

1. Automatic crimping unit (20) for ribbons of flexible flat cable (10), said ribbon having at least one section (12) onto which a connector (11, 13) is to be crimped, said unit being **characterised in that** it has:
- a guideway (15) on which the ribbon of flat cable (10) is moved,
- a plurality of crimpers (14a, 14b, 14c) positioned above the guideway (15) and perpendicular to the surface of it and designed to crimp a connector (11, 13) to the end of a section (12), and
- a plurality of tilting ramps (18a, 18b, 18c) with a first end at the level of the surface of the guideway when they are tilted, and a second end at the level of a crimper, said ramp facing in the opposite direction to the movement of the ribbon, each ramp being set up to tilt on command towards the guideway so that a predetermined section (12) of the ribbon follows the ramp that it meets en route while it is being moved and is directed towards one of the crimpers to receive a connector (11, 13).

2. Crimping unit according to Claim 1, **characterised in that** each tilting ramp (18a, 18b, 18c) corresponds to a particular crimper (14a, 14b, 14c) towards which it directs a section (12) of the ribbon of flat cable to be crimped.

3. Crimping unit according to Claim 1 or 2, **characterised in that** the guideway (15) moves the ribbon in two opposite directions.

4. Crimping unit according to any one of Claims 1 to 3, **characterised in that** the ribbon of flat cable (10) is moved along the guideway by the rollers (17) rotating in either direction.

5. Crimping unit according to any one of the preceding claims, **characterised in that** the rollers (17) that move the ribbon can be lifted up so as not to damage the connectors (11, 13) crimped onto the ribbon.

6. Crimping procedure making use of the crimping unit (20) according to any one of the preceding claims, **characterised in that** it consists of:
- moving a ribbon (10) of flat cable along a guideway (15),
- commanding at least one tilting ramp (18) to tilt so that at least one section (12) of the ribbon follows the tilted ramp and is directed towards a respective crimper, and
- crimping a connector (11, 13) onto the section when its presence in a crimper (14) is detected.
